# EUROPÄISCHE PATENTSCHRIFT

(11) **EP 3 034 887 B1**
(45) Veröffentlichungstag und Bekanntmachung des Hinweises auf die Patenterteilung: **07.08.2019**
(21) Anmeldenummer: 15190832.4
(22) Anmeldetag: 21.10.2015
(51) Int. Cl.: F04D 29/42, F04D 29/62, F04D 29/16

(54) **POSITIONIERUNG EINER DECKSCHEIBE EINER PUMPE MIT HILFE VON SCHRAUBENKOPF-MARKIERUNGEN**
POSITIONING A PUMP COVER PANEL WITH THE HELP OF MARKS ON BOLT HEADS
POSITIONNEMENT D'UN COUVERCLE DE POMPE À L'AIDE DE REPÈRES SUR LES TÊTES DE BOULON

(30) Priorität: 15.12.2014 EP 14197910
(43) Veröffentlichungstag der Anmeldung: 22.06.2016
(73) Patentinhaber: Sulzer Management AG, 8401 Winterthur (CH)
(72) Erfinder: Klein, Horst-Paul, 53797 Lohmar (DE)
(74) Vertreter: Intellectual Property Services GmbH

(56) Entgegenhaltungen:
- WO-A1-01/90583
- WO-A1-98/48173
- WO-A2-2005/009619
- DE-A1-102012 023 734
- US-A- 4 439 096

## Beschreibung

Die Erfindung betrifft ein Verfahren zur Positionierung einer Deckscheibe einer Pumpe gemäss Anspruch 1 und eine Pumpe gemäss Anspruch 12.

Bei Pumpen mit einem so genannten offenen Laufrad, also einem Laufrad mit nur einer, der so genannten inneren Deckscheibe muss bei der Montage der Pumpe eine zweite Deckscheibe, die so genannte äussere Deckscheibe gegenüber dem Laufrad positioniert und an einem Pumpengehäuse befestigt werden. Durch die Anordnung der äusseren Deckscheibe entsteht ein Förderkanal der Pumpe, wodurch ein Fördern oder Pumpen des Fördermediums ermöglicht wird. Die Deckscheibe sollte dabei in einem bestimmten Abstand vom Pumpenrad positioniert werden, wobei es insbesondere wichtig ist, dass über das Pumpenrad ein gleichmässiger Abstand eingestellt wird. Die Einstellung eines gleichmässigen Abstands ist insbesondere deshalb schwierig, da die Positionierung mittels mehrerer Stellschrauben erfolgt, deren Einstellung aufeinander abgestimmt werden muss. Die Positionierung der Deckscheibe wird bislang von Servicetechnikern ohne spezielle Hilfsmittel durchgeführt, was teilweise zu nicht optimalen und nicht reproduzierbaren Positionierungen der Deckscheibe führt. Die Dokumente WO01/90583A1, WO2005/009619A2 und US4439096A offenbaren Verfahren zur Einstellung des Laufradspalts.

Demgegenüber ist es insbesondere die Aufgabe der Erfindung, ein Verfahren zur Positionierung einer Deckscheibe einer Pumpe vorzuschlagen, welches eine Montage einer Pumpe mit einem besonders hohen Wirkungsgrad ermöglicht. Es ist ausserdem insbesondere die Aufgabe der Erfindung, eine Pumpe mit einem offenen Laufrad vorzuschlagen, die einen besonders hohen Wirkungsgrad aufweist. Erfindungsgemäss werden diese Aufgabe mit einem Verfahren mit den Merkmalen des Anspruchs 1 und einer Pumpe mit den Merkmalen des Anspruchs 12 gelöst.

Beim erfindungsgemässen Verfahren zur Positionierung einer Deckscheibe gegenüber einem in einem Pumpengehäuse angeordneten offenen Laufrad einer insbesondere als Kreiselpumpe ausgeführten Pumpe werden in einem Schritt 1 die Deckscheibe und das Pumpengehäuse so zueinander positioniert, dass die Deckscheibe am Laufrad zur Anlage kommt und zur Erreichung einer Endposition der Deckscheibe nur noch ein Soll-Abstand in Axialrichtung zwischen der Deckscheibe und dem Laufrad einzustellen ist. Unter der Axialrichtung oder der axialen Richtung wird in diesem Zusammenhang die Richtung verstanden, die durch die Drehachse des Pumpenrads festgelegt wird und unter "zur Anlage kommen" wird verstanden, dass die Deckscheibe an keiner Stelle mehr in Axialrichtung weiter zum Laufrad hin verschoben werden kann. Die Deckscheibe ist damit also so gegenüber dem Pumpengehäuse angeordnet, dass sie nur noch in Axialrichtung positioniert werden muss.

In einem Schritt 2 wird eine erste Stellschraube in eine erste insbesondere als Durchgangsbohrung ausgeführte Gewindebohrung der Deckscheibe eingedreht bis ein Schraubenende der ersten Stellschraube an einer Anlagefläche des Pumpengehäuses zur Anlage kommt. Die erste Stellschraube wird dabei nur so weit eingedreht, dass die Deckscheibe weiterhin am Laufrad anliegt und noch nicht abhebt. Das Eindrehen der Stellschraube erfolgt dabei insbesondere von Hand, also ohne Verwendung eines Werkzeugs, beispielsweise in Form eines Schraubenschlüssels.

In einem Schritt 3 wird eine Kennzeichnung an der Deckscheibe oder am Pumpengehäuse angebracht, welche eine Position einer ersten Markierung insbesondere an einem Umfang der ersten Stellschraube kennzeichnet. Die Kennzeichnung erfolgt insbesondere mittels eines Stifts. Es ist aber auch möglich, dass die Kennzeichnung eingeritzt wird oder mittels eines Aufklebers erfolgt.

In einem Schritt 4 wird die erste Stellschraube weiter eingedreht bis eine zweite Markierung insbesondere am Umfang der ersten Stellschraube die genannte Kennzeichnung an der Deckscheibe oder dem Pumpengehäuse erreicht und damit der Soll-Abstand zwischen der Deckscheibe und dem Laufrad eingestellt ist.

Die Schritte 2 bis 4 werden für wenigstens eine zweite Stellschraube und insbesondere auch für eine dritte und vierte Stellschraube, beziehungsweise für alle übrigen Stellschrauben ausgeführt. Es können auch mehr als vier Stellschrauben verwendet werden. Die Stellschrauben weisen dabei gleichartige Gewinde, insbesondere gleiche Gewindesteigungen auf. Ausserdem sind die ersten und zweiten Markierungen an den Stellschrauben gleich zueinander angeordnet, wobei insbesondere eine relative Winkelposition der beiden Markierungen identisch ist. Damit werden alle Stellschrauben im Schritt 4 um den selben Winkel verdreht, was bei einer identischen Gewindesteigung bei jeder Stellschraube zu einer identischen Verschiebung der Deckscheibe in Axialrichtung gegenüber dem Pumpengehäuse führt. Durch eine geeignete Wahl der Gewindesteigung und der Anordnung der ersten und zweiten Markierung an den Stellschrauben kann ein gewünschter Sollabstand zwischen Deckscheibe und Laufrad festgelegt werden. Insbesondere werden nur identische Stellschauben verwendet.

Das erfindungsgemässe Verfahren wird insbesondere so ausgeführt, dass Schritt 1 ausgeführt wird und anschliessend Schritt 2 für alle Stellschauben, dann Schritt 3 für alle Stellschauben und dann Schritt 4 für alle Stellschauben. Es sind aber auch Mischformen möglich. Es ist ebenfalls möglich, dass eine oder alle Stellschrauben schon vor der Durchführung von Schritt 1 ein Stück in die Gewindebohrungen der Deckscheibe eingedreht werden.

Die Stellschrauben sind dabei insbesondere so ausgeführt und weisen eine entsprechende Steigung auf, dass zur Einstellung des Soll-Abstands die Stellschrauben in Schritt 4 zwischen20 ° und 90 °, insbesondere um 70 ° eingedreht werden müssen. Damit ist die zweite Markierung an den Stellschrauben zwischen 20 ° und 90 °, insbesondere um 70 ° entgegen der Eindrehrichtung versetzt zur ersten Markierung angeordnet.

Erfindungsgemäß sind die erste und zweite Markierung als Kerben am Umfang der Stellschrauben ausgeführt und weisen eine unterschiedliche Form auf, wobei eine Kerbe insbesondere eine V-förmige, eine rechteckige oder eine abgerundete Form aufweisen kann. Die Kerben erstrecken sich insbesondere in axialer Richtung über das gesamte Aussengewinde der Stellschrauben. Damit lassen sich die beiden Markierungen besonders gut unterscheiden, wodurch eine sichere und reproduzierbare Positionierung der Deckscheibe ermöglicht wird.

Die beiden Markierungen lassen sich besonders gut unterscheiden, wenn sie unterschiedliche Farben aufweisen.

In Ausgestaltung der Erfindung weisen die Stellschrauben eine dritte und eine vierte Markierung auf, wobei die dritte Markierung entsprechend der ersten Markierung und die vierte Markierung entsprechend der zweiten Markierung ausgeführt ist und die Anordnung bzw. der Winkelversatz der vierten Markierung zur dritten Markierung der Anordnung bzw. dem Winkelversatz der zweiten Markierung zur ersten Markierung entspricht. Damit ist gewährleistet, dass immer mindestens eine erste Markierung gut zugänglich ist und so eine einfache Positionierung der Deckscheibe möglich ist.

Die Markierungen müssen nicht zwingend am Umfang der Stellschrauben angeordnet sein. Sie könnten beispielsweise auch an einem Schraubenkopf der Stellschrauben angeordnet sein.

In Ausgestaltung der Erfindung sind die Stellschrauben als Hülsen ausgeführt, in welchen Befestigungselemente beispielsweise in Form von massiven Befestigungsschrauben angeordnet werden können, mittels welchen in einem Schritt 5 die Deckscheibe am Pumpengehäuse befestigt wird. Der Schritt 5 wird dabei insbesondere erst dann ausgeführt, wenn für alle Stellschrauben der Schritt 4 ausgeführt wurde. Damit ist eine besonders einfache und sichere Befestigung der Deckscheibe am Pumpengehäuse möglich.

In Ausgestaltung der Erfindung beträgt der Soll-Abstand zwischen der Deckscheibe und dem Laufrad zwischen 0,1 und 0,3 mm, insbesondere zwischen 0,15 und 0,25 mm. Damit wird ein besonders hoher Wirkungsgrad der Pumpe ermöglicht.

In Ausgestaltung der Erfindung wird die Position der Stellschrauben bei erreichtem Soll-Abstand zwischen der Deckscheibe und dem Laufrad gesichert, wobei die Sicherung der Position der Stellschrauben mit Kontermuttern erfolgt. Die Kontermutter wird dazu nach Erreichen des Soll-Abstands gegen die dem Gehäuse abgewandte Seite der Deckscheibe angezogen. Damit wird zum einen die Position der Stellschraube fixiert und zum anderen eventuell vorhandenes Spiel in der Verbindung zwischen Deckscheibe und Stellschaube eliminiert. Damit wird eine besonders sichere und exakte Einstellung und Beibehaltung des Sollabstands ermöglicht.

Die genannte Aufgabe wird auch durch eine Pumpe mit einem Pumpengehäuse, einem darin angeordneten offenen Laufrad und einer Deckscheibe für das Laufrad gelöst, wobei die Deckscheibe wenigstens zwei Gewindebohrungen aufweist, in der jeweils eine Stellschraube angeordnet ist, mittels welchen ausgehend von einer Anlage der Deckscheibe am Laufrad ein Soll-Abstand zwischen der Deckscheibe und dem Laufrad einstellbar ist, wobei bei Anlage der Deckscheibe am Laufrad Schraubenenden der Stellschrauben Anlageflächen des Pumpengehäuses nur berühren und zumindest während der Einstellung des Soll-Abstands zwischen der Deckscheibe und dem Laufrad die Deckscheibe oder das Pumpengehäuse Kennzeichnungen aufweisen, welche bei Anlage der Deckscheibe am Laufrad eine Position einer ersten Markierung insbesondere an einem Umfang der Stellschrauben und bei eingestelltem Soll-Abstand zwischen Deckscheibe und Laufrad eine Position einer zweiten Markierung insbesondere am Umfang der Stellschrauben kennzeichnen, wobei die Stellschrauben gleichartige Gewinde aufweisen und die ersten und zweiten Markierungen an den Stellschrauben gleich zueinander angeordnet sind.

Unter "zumindest während der Einstellung des Soll-Abstands" soll hier verstanden werden, dass die genannten Kennzeichnungen an der Deckscheibe oder dem Pumpengehäuse nicht dauerhaft vorhanden sein müssen. Nach der Einstellung des genannten Soll-Abstands und der sicheren Befestigung der Deckscheibe am Pumpengehäuse können die Kennzeichnungen entfernt werden oder während des Gebrauchs der Pumpe verschwinden.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind.

Dabei zeigen:
- Fig. 1: eine Kreiselpumpe in einer Schnittdarstellung,
- Fig. 2: ein Ausschnitt aus Fig. 1 und
- Fig. 3: eine Stellschraube mit einem Teil einer Deckscheibe einer Kreiselpumpe in einer Draufsicht.

Gemäss Fig. 1 weist eine Pumpe 10 in Form einer Kreisel- oder Zentrifugalpumpe ein Pumpengehäuse 11 auf, in dem ein offenes Laufrad 12 angeordnet ist. Das Laufrad 12 kann sich um eine Drehachse, die entlang einer Axialrichtung 13 ausgerichtet ist, drehen und kann von einer nicht dargestellten Antriebsmaschine, beispielsweise einem Elektromotor angetrieben werden. Ein Fördermedium beispielsweise in Form von Wasser wird über einen Zulauf 14 in Axialrichtung zugeführt und unter erhöhtem Druck über einen Ablauf 15 radial abgeführt. Auf einer dem Zulauf 14 abgewandten Seite des Laufrads 12 ist eine sogenannte Deckscheibe 16 angeordnet und am Pumpengehäuse 11 befestigt. Die Deckscheibe 16 weist eine hauptsächlich kreisringförmige Grundform mit insgesamt vier um 90 ° versetzten Befestigungsaugen 17a, 17b auf, von denen in der Fig. 1 zwei dargestellt sind. Die Anzahl der Stellschrauben ist dabei abhängig von der Grösse der Pumpe 10 und dem Druck am Ablauf 15 gewählt. Es können damit auch weniger oder mehr Stellschrauben verwendet werden. Eine in Richtung Laufrad 12 ausgerichtete Innenfläche 18 der Deckscheibe 16 ist dabei so geneigt ausgeführt, dass sie an die Kontur des Laufrads 12 angepasst ist. Die Deckscheibe 16 bildet zusammen mit dem Pumpengehäuse 11 einen Förderkanal 19 der Pumpe 10.

Ein erstes Befestigungsauge 17a der Deckscheibe 16, das in Fig. 2 vergrössert dargestellt ist, weist eine erste axial verlaufende Gewindebohrung 20 in Form einer Durchgangsbohrung mit einem nicht genauer dargestellten Innengewinde auf. In diese Gewindebohrung 20 ist eine erste Stellschraube 21 in Form einer Hülse mit einem nicht genauer dargestellten Aussengewinde so eingeschraubt, dass ein Schraubenende 22 der Stellschraube 21 an einer Anlagefläche 23 des Pumpengehäuses 11 anliegt. Die Gewindebohrung 20 des Befestigungsauges 17a fluchtet dabei mit einer Gewindebohrung 24 in Form eines Sacklochs im Pumpengehäuse 11. Eine Befestigungsschraube 25 ragt durch die Stellschraube 21 durch und ist in die Gewindebohrung 24 im Pumpengehäuse 11 eingeschraubt. Mittels der Befestigungsschraube 25 wird eine Fixierung der Deckscheibe 16 am Pumpengehäuse 11 realisiert. An der Stellschraube 21 ist ausserdem an der dem Pumpengehäuse 11 abgewandten Seite der Deckscheibe 16 eine Kontermutter 26 angeordnet, die die Stellschraube 21 über das Aussengewinde der Stellschraube 21 gegen das Befestigungsauge 17a der Deckscheibe 16 verspannt. Der Aufbau an den drei anderen Befestigungsaugen und insbesondere die verwendeten Stellschrauben, Kontermuttern und Befestigungsschrauben sind identisch.

Die Deckscheibe 16 sollte in ihrer Endposition in einem festgelegten Soll-Abstand von ca. zwischen 0,1 und 0,3 mm, insbesondere zwischen 0,15 und 0,25 mm vom Pumpenrad 12 angeordnet sein. Ist der Abstand zu gering, kann es zu einer Berührung zwischen Pumpenrad 12 und Deckscheibe 16 und damit zu Schädigungen kommen. Ist der Abstand zu gross oder ungleichmässig, so ist der Wirkungsgrad der Pumpe 10 nicht optimal.

Der genannte Soll-Abstand zwischen Deckscheibe 16 und Pumpenrad 12 muss bei der Montage der Pumpe 10 eingestellt werden. Dazu wird in einem Schritt 1 zunächst die Deckscheibe 16 gegenüber dem Pumpengehäuse 11 so positioniert, dass die Gewindebohrungen 20 der Befestigungsaugen 17a, 17b mit den Gewindebohrungen 24 des Pumpengehäuses 11 fluchten und ausserdem die Deckscheibe 16 am Laufrad 12 anliegt. In dieser Position der Deckscheibe 16 könnte sich das Laufrad 12 nicht drehen, so dass eine axiale Verschiebung der Deckscheibe 16 notwendig ist. Zur Positionierung der Deckscheibe 16 kann eine geeignete, nicht dargestellte Vorrichtung benutzt werden.

In einem sich anschliessenden Schritt 2 werden die insgesamt 4 Stellschrauben 21 so weit von Hand in die Gewindebohrungen 20 der Befestigungsaugen 17a, 17b eingeschraubt, bis die Schraubenenden 22 der Stellschrauben 21 an den Anlageflächen 23 des Pumpengehäuses 11 zur Anlage kommen. Die Stellschrauben 21 werden dabei nur so weit eingedreht, dass die Deckscheibe 16 weiterhin am Laufrad 12 anliegt und noch nicht abhebt.

In einem sich anschliessenden Schritt 3 wird mit einem Stift eine Kennzeichnung 27 am Befestigungsauge 17a der Deckscheibe 12 angebracht, welche eine Position einer ersten Markierung 28 am Umfang der Stellschraube 21 kennzeichnet (siehe Fig. 3). Die erste Markierung 28 weist eine nach aussen offene V-förmige Kontur auf und ist mit roter Farbe markiert, wobei die Markierung mit der roten Farbe auch entfallen kann. Sie verläuft in axialer Richtung über die gesamte Länge des Aussengewindes der Stellschraube 21. Dies wird für die drei anderen Stellschrauben wiederholt.

In einem sich anschliessenden Schritt 4 wird die Stellschraube 21 mit einem Schraubenschlüssel weiter eingedreht bis eine zweite Markierung 29 am Umfang der Stellschraube 21 die genannte Kennzeichnung 27 am Befestigungsauge 17a der Deckscheibe 12 erreicht (nicht dargestellt). Damit ist der Soll-Abstand zwischen der Deckscheibe 16 und dem Laufrad 12 an diesem Befestigungsauge 17a eingestellt. Die zweite Markierung 29 weist eine nach aussen offene rechteckige Kontur auf und ist mit grüner Farbe markiert. Sie verläuft in axialer Richtung über die gesamte Länge des Aussengewindes der Stellschraube 21. Dies wird für die drei anderen Stellschrauben wiederholt.

Die zweite Markierung 29 ist dabei um 70 ° entgegen der Eindrehrichtung 30 versetzt zur ersten Markierung 28 angeordnet. Die zweite Markierung kann auch weniger stark oder stärker gegenüber der ersten Markierung versetzt sein. Die Stellschraube 21 weist ausserdem eine dritte Markierung 31 diametral gegenüberliegend zur ersten Markierung 28 und eine vierte Markierung 32 diametral gegenüberliegend zur zweiten Markierung 29 auf. Die dritte Markierung 31 weist eine identische V-förmige Ausgestaltung und eine identische farbliche Kennzeichnung wie die erste Markierung 28 auf. Die vierte Markierung 32 weist eine identische rechteckige Ausgestaltung und eine identische farbliche Kennzeichnung wie die zweite Markierung 29 auf. Damit kann im Schritt 3 die Kennzeichnung an der Deckscheibe 16 auch an der dritten Markierung 31 erfolgen und anschliessend im Schritt 4 die Stellschraube 21 bis zum Erreichen der vierten Markierung eingedreht werden. Der eingestellte Abstand zwischen Deckscheibe 16 und Pumpenrad 12 ist dann der selbe wie bei dem oben beschriebenen Vorgehen.

Anschliessend werden die Kontermuttern 26 auf die Stellschrauben 21 aufgeschraubt und gegen die Befestigungsaugen 17a, 17b verspannt. Abschliessend werden in einem Schritt 5 die Befestigungsschrauben 25 in die Gewindebohrungen 24 des Pumpengehäuses 11 so eingeschraubt, dass die Stellschrauben 21 gegen das Pumpengehäuse 11 gedrückt werden. Damit wird die Deckscheibe 16 mit dem Pumpengehäuse 11 verbunden und mittels der Stellschrauben 21 überall der selbe Soll-Abstand zwischen Deckscheibe 16 und Pumpenrad 12 eingestellt und eingehalten.

Die Pumpe 10 weist die Kennzeichnung 27 zumindest während der Einstellung des Soll-Abstands zwischen der Deckscheibe 16 und dem Laufrad 12 auf. Nachdem die Deckscheibe 16 fest mit dem Pumpengehäuse 11 verbunden worden ist, kann die Kennzeichnung 27 entfernt werden.

## Patentansprüche

1. Verfahren zur Positionierung einer Deckscheibe (16) gegenüber einem in einem Pumpengehäuse (11) angeordneten offenen Laufrad (12) einer Pumpe (10) mit folgenden Schritten:
- Schritt 1:
Positionieren der Deckscheibe (16) und des Pumpengehäuses (11) so zueinander, dass die Deckscheibe (16) am Laufrad (12) zur Anlage kommt und zur Erreichung einer Endposition der Deckscheibe (16) nur noch ein Soll-Abstand in Axialrichtung (13) zwischen der Deckscheibe (16) und dem Laufrad (12) einzustellen ist,
- Schritt 2:
Eindrehen einer ersten Stellschraube (21) in eine erste Gewindebohrung (20) der Deckscheibe (16) bis ein Schraubenende (22) der ersten Stellschraube (21) an einer Anlagefläche (23) des Pumpengehäuses (11) zur Anlage kommt, wobei die Deckscheibe (16) weiterhin am Laufrad (12) anliegt,
- Schritt 3:
Anbringen einer Kennzeichnung (27) an der Deckscheibe (16) oder am Pumpengehäuse (11), welche eine Position einer ersten Markierung (28) der ersten Stellschraube (21) kennzeichnet,
- Schritt 4:
Eindrehen der ersten Stellschraube (21) bis eine zweite Markierung (29) der ersten Stellschraube (21) die genannte Kennzeichnung (27) erreicht und damit der Soll-Abstand zwischen der Deckscheibe (16) und dem Laufrad (12) eingestellt ist und
Ausführen der Schritte 2 bis 4 für wenigstens eine zweite Stellschraube, wobei die erste und zweite Stellschraube gleichartige Gewinde aufweisen und die ersten und zweiten Markierungen an der ersten und zweiten Stellschraube gleich zueinander angeordnet sind, und die erste und zweite Markierung (28, 29) als Kerben am Umfang der Stellschrauben (21) ausgeführt sind und eine unterschiedliche Form aufweisen.

2. Verfahren nach Anspruch 1,
**dadurch gekennzeichnet, dass**
Schritt 1 von Hand ausgeführt wird.

3. Verfahren nach Anspruch 1 oder 2,
**dadurch gekennzeichnet, dass**
das Anbringen der Kennzeichnung (27) an der Deckscheibe (16) oder am Pumpengehäuse (11) mittels eines Stifts erfolgt.

4. Verfahren nach einem der Ansprüche 1 bis3,
**dadurch gekennzeichnet, dass**
die erste und zweite Markierung (28, 29) am Umfang der Stellschrauben (21) eine unterschiedliche Farbe aufweisen.

5. Verfahren nach einem der Ansprüche 1 bis4,
**dadurch gekennzeichnet, dass**
die Stellschrauben (21) eine dritte Markierung (31) und eine vierte Markierung (32) aufweisen, wobei die dritte Markierung (31) entsprechend der ersten Markierung (28) und die vierte Markierung (32) entsprechend der zweiten Markierung (29) ausgeführt sind und die Anordnung der vierten Markierung (32) zur dritten Markierung (31) der Anordnung der zweiten Markierung (29) zur ersten Markierung (28) entspricht.

6. Verfahren nach einem der Ansprüche 1 bis5,
**dadurch gekennzeichnet, dass**
mindestens vier Stellschrauben (21) verwendet werden.

7. Verfahren nach einem der Ansprüche 1 bis6,
**dadurch gekennzeichnet, dass**
die Pumpe (10) als eine Kreiselpumpe ausgeführt ist.

8. Verfahren nach einem der Ansprüche 1 bis7,
**dadurch gekennzeichnet, dass**
die Stellschrauben (21) als Hülsen ausgeführt sind, in welchen Befestigungselemente (25) angeordnet werden können, mittels welchen in einem Schritt 5 die Deckscheibe (16) am Pumpengehäuse (11) befestigt wird.

9. Verfahren nach einem der Ansprüche 1 bis8,
**dadurch gekennzeichnet, dass**
der Soll-Abstand zwischen der Deckscheibe (16) und dem Laufrad (12) zwischen 0,1 und 0,3 mm, insbesondere zwischen 0,15 und 0,25 mm beträgt.

10. Verfahren nach einem der Ansprüche 1 bis9,
**dadurch gekennzeichnet, dass**
die Position der Stellschrauben (21) bei erreichtem Soll-Abstand zwischen der Deckscheibe (16) und dem Laufrad (12) gesichert wird.

11. Verfahren nach Anspruch 10,
**dadurch gekennzeichnet, dass**
die Sicherung der Position der Stellschrauben (21) mit Kontermuttern (26) erfolgt.

12. Pumpe mit einem Pumpengehäuse (11), einem darin angeordneten offenen Laufrad (12) und einer Deckscheibe (16) für das Laufrad (12), wobei die Deckscheibe (16) wenigstens zwei Gewindebohrungen (20) aufweist, in der jeweils eine Stellschraube (21) angeordnet ist, mittels welchen ausgehend von einer Anlage der Deckscheibe (16) am Laufrad (16) ein Soll-Abstand zwischen der Deckscheibe (16) und dem Laufrad (12) einstellbar ist, wobei die Stellschrauben (21) gleichartige Gewinde aufweisen und jeweils eine erste und eine zweite Markierung (28, 29) haben, die an den Stellschrauben (21) gleich zueinander angeordnet sind, wobei die erste und zweite Markierung (28, 29) als Kerben am Umfang der Stellschrauben (21) ausgeführt sind und eine unterschiedliche Form aufweisen, wobei bei Anlage der Deckscheibe (16) am Laufrad (12) Schraubenenden (22) der Stellschrauben (21) Anlageflächen (23) des Pumpengehäuses (11) nur berühren und zumindest während der Einstellung des Soll-Abstands zwischen der Deckscheibe (16) und dem Laufrad (12) die Deckscheibe (16) oder das Pumpengehäuse (11) Kennzeichnungen (27) aufweisen, welche bei Anlage der Deckscheibe (16) am Laufrad (12) eine Position der ersten Markierung (28) der Stellschrauben (21) und bei eingestelltem Soll-Abstand zwischen Deckscheibe (16) und Laufrad (12) eine Position der zweiten Markierung (29) der Stellschrauben (21) kennzeichnen.

## Claims

1. A method for the positioning of a cover disk (16) with respect to an open impeller (12) of a pump (10) arranged in a pump housing (11) comprising the following steps:
- Step 1:
Positioning of the cover disk (16) and of the pump housing (11) with respect to one another such that the cover disk (16) comes into contact at the impeller (12) and such that a desired spacing only has to be set in an axial direction (13) between the cover disk (16) and the impeller (12) for reaching an end position of the cover disk (16);
- Step 2:
Screwing in of a first adjustment bolt (21) into a first threaded bore (20) of the cover disk (16) until a bolt end (22) of the first adjustment bolt (21) comes into contact with a contact surface (23) of the pump housing (11), with the cover disk (16) continuing to contact the impeller (12);
- Step 3:
Application of an identifier (27) at the cover disk (16) or at the pump housing (11), said identifier characterizing a position of a first marking (28) of the first adjustment bolt (21);
- Step 4:
Screwing in of the first adjustment bolt (21) until a second marking (29) of the first adjustment bolt (21) reaches the said identifier (27) such that the desired spacing between the cover disk (16) and the impeller (12) is thereby set; and
carrying out of the steps 2 to 4 for at least a second adjustment bolt, with the first and second adjustment bolts having like threads and with the first and second markings being arranged in a similar manner with respect to one another at the first and second adjustment bolts, and the first and second markings (28, 29) are made as notches at the periphery of the adjustment bolts (21) and have different shapes.

2. A method in accordance with claim 1,
**characterized in that**
step 1 is carried out manually.

3. A method in accordance with claim 1 or claim 2,
**characterized in that**
the application of the identifier (27) at the cover disk (16) or at the pump housing (11) takes place by means of a pen.

4. A method in accordance with any one of the claims 1 to 3,
**characterized in that**
the first and second markings (28, 29) at the periphery of the adjustment bolts (21) have different colors.

5. A method in accordance with any one of the claims 1 to 4,
**characterized in that**
the adjustment bolts (21) have a third marking (31) and a fourth marking (32), with the third marking (31) being made in a manner corresponding to the first marking (28) and the fourth marking (32) being made in a manner corresponding to the second marking (29) and the arrangement of the fourth marking (32) with respect to the third marking (31) corresponding to the arrangement of the second marking (29) with respect to the first marking (28).

6. A method in accordance with any one of the claims 1 to 5,
**characterized in that**
at least four adjustment bolts (21) are used.

7. A method in accordance with any one of the claims 1 to 6,
**characterized in that**
the pump (10) is designed as a rotary pump.

8. A method in accordance with any one of the claims 1 to 7,
**characterized in that**
the adjustment bolts (21) are designed as sleeves in which fastening elements (25) can be arranged by means of which the cover disk (16) is fastened to the pump housing (11) in a step 5.

9. A method in accordance with any one of the claims 1 to 8,
**characterized in that**
the desired spacing between the cover disk (16) and the impeller (12) amounts to between 0.1 and 0.3 mm, in particular to between 0.15 and 0.25 mm.

10. A method in accordance with any one of the claims 1 to 9,
**characterized in that**
the position of the adjustment bolts (21) is secured at a reached desired spacing between the cover disk (16) and the impeller (12).

11. A method in accordance with claim 10,
**characterized in that**
the securing of the position of the adjustment bolts (21) takes place by means of locking nuts (26).

12. A pump having a pump housing (11), having an open impeller (12) arranged therein and having a cover disk (16) for the impeller (12), wherein the cover disk (16) has at least two threaded bores (20) in which a respective adjustment bolt (21) is arranged by means of which, starting from a contact of the cover disk (16) at the impeller (12), a desired spacing between the cover disk (16) and the impeller (12) can be set, with the adjustment bolts (21) having like threads and each having a first and second markings (28, 29) with the first and second markings (28, 29) being arranged in a similar manner with respect to one another at the adjustment bolts (21), wherein the first and second markings (28, 29) are made as notches at the periphery of the adjustment bolts (21) and have different shapes, wherein, when the cover disc (16) bears against the impeller (12), the bolt ends (22) of the adjusting bolts (21) only touch the bearing surfaces (23) of the pump housing (11) and the cover disc (16) or the pump housing (11) have markings (27) at least during the adjustment of the desired distance between the cover disc (16) and the impeller (12), which, when the cover disc (16) bears against the impeller (12), indicate a position of the first marking (28) of the adjusting bolts (21) and, when the desired distance between the cover disc (16) and the impeller (12) is set, indicate a position of the second marking (29) of the adjusting bolts (21).

## Revendications

1. Un procédé de positionnement d'une plaque de couverture (16) en face d'une roue à aubes (12) ouverte d'une pompe (10) disposée dans un boîtier de pompe (11), comprenant les étapes suivantes :
- étape 1:
positionner la plaque de couverture (16) et le boîtier de pompe (11) l'un par rapport à l'autre de telle sorte que la plaque de couverture (16) est en appui sur la roue à aubes (12) et, pour obtenir une position finale de la plaque de couverture (16), seule une distance de consigne dans la direction axiale (13) entre la plaque de couverture (16) et la roue à aubes (12) doit être réglée,
- étape 2:
visser une première vis de réglage (21) dans un premier trou taraudé (20) de la plaque de couverture (16) jusqu'à ce qu'une extrémité de vis (22) de la première vis de réglage (21) est en appui sur une surface d'appui (23) du boitier de pompe (11), dans lequel la plaque de couverture (16) continue à s'appuyer sur la roue à aubes (12),
- étape 3:
poser un marquage (27) sur la plaque de couverture (16) ou sur le boîtier de pompe (11), qui marque une position d'un premier repère (28) de la première vis de réglage (21),
- étape 4:
visser la première vis de réglage (21) jusqu'à ce qu'un deuxième repère (29) de la première vis de réglage (21) atteint ledit marquage (27) et la distance de consigne entre la plaque de couverture (16) et la roue à aubes (12) est ainsi réglée et
effectuer les étapes 2 à 4 pour au moins une deuxième vis de réglage, dans lequel la première et la deuxième vis de réglage ont des trous taraudés similaires et les premiers et les deuxièmes repères sur la première et la deuxième vis de réglage sont disposés de la même manière les uns par rapport aux autres, et le premier et le deuxième repère (28, 29) sont conçus sous forme d'encoches sur la circonférence des vis de réglage (21) et ont une forme différente.

2. Un procédé selon la revendication 1,
**caractérisé en ce que**
l'étape 1 est exécutée manuellement.

3. Un procédé selon la revendication 1 ou 2,
**caractérisé en ce que**
l'apposition du marquage (27) sur la plaque de couverture (16) ou sur le boîtier de pompe (11) est réalisée au moyen d'un crayon.

4. Un procédé selon l'une des revendications 1 à 3,
**caractérisé en ce que**
le premier et le deuxième repère (28, 29) sur la circonférence des vis de réglage (21) sont d'une couleur différente.

5. Un procédé selon l'une des revendications 1 à 4,
**caractérisé en ce que**
les vis de réglage (21) ont un troisième repère (31) et un quatrième repère (32), dans lequel le troisième repère (31) est conçu selon le premier repère (28) et le quatrième repère (32) est conçu selon le deuxième repère (29), et la disposition du quatrième repère (32) par rapport au troisième repère (31) correspond à la disposition du deuxième repère (29) par rapport au premier repère (28).

6. Un procédé selon l'une des revendications 1 à 5,
**caractérisé en ce que**
au moins quatre vis de réglage (21) sont utilisées.

7. Un procédé selon l'une des revendications 1 à 6,
**caractérisé en ce que**
la pompe (10) est conçue comme une pompe centrifuge.

8. Un procédé selon l'une des revendications 1 à 7,
**caractérisé en ce que**
les vis de réglage (21) sont conçues sous forme de douilles dans lesquelles des éléments de fixation (25) peuvent être disposés, au moyen de lesquels la plaque de couverture (16) est fixé au boîtier de pompe (11) à un étape 5.

9. Un procédé selon l'une des revendications 1 à 8,
**caractérisé en ce que**
la distance de consigne entre la plaque de couverture (16) et la roue à aubes (12) est comprise entre 0,1 et 0,3 mm, en particulier entre 0,15 et 0,25 mm.

10. Un procédé selon l'une des revendications 1 à 9,
**caractérisé en ce que**
la position des vis de réglage (21) est sécurisée lorsque la distance de consigne entre la plaque de couverture (16) et la roue à aubes (12) est atteinte.

11. Un procédé selon la revendication 10,
**caractérisé en ce que**
la sécurisation de la position des vis de réglage (21) est effectuée par des contre-écrous (26).

12. Une pompe avec un boîtier de pompe (11), une roue à aubes ouverte (12) disposée dans celui-ci et une plaque de couverture (16) pour la roue à aubes (12), la plaque de couverture (16) ayant au moins deux trous taraudés (20), dans chacun desquels une vis de réglage (21) est disposée, au moyen desquelles une distance de consigne entre la plaque de couverture (16) et la roue à aubes (12) peut être réglée à partir d'un appui de la plaque de couverture (16) sur la roue à aubes (16), dans lequel les vis de réglage ont des trous taraudés similaires et ont chacune un premier et un deuxième repère (28, 29), qui sont disposés de la même manière les uns par rapport aux autres sur les vis de réglage (21), dans lequel le premier et le deuxième repère (28, 29) sont conçus sous forme d'encoches sur la circonférence des vis de réglage (21) et ont une forme différente, dans lequel, lorsque la plaque de couverture (16) est en appui sur la roue à aubes (12), des extrémités de vis (22) des vis de réglage (21) ne touchent que les surfaces d'appui (23) du boîtier de pompe (11) et, au moins pendant le réglage de la distance de consigne entre la plaque de couverture (16) et la roue à aubes (12), la plaque de couverture (16) ou le boîtier de pompe (11) présentent des marquages (27) qui marquent, lorsque la plaque de couverture (16) est en appui sur la roue à aubes (12), une position du premier repère (28) des vis de réglage (21) et qui marquent, lorsque la distance de consigne entre la plaque de couverture (16) et la roue à aubes (12) est réglée, une position du deuxième repère (29) des vis de réglage (21).
